# FASCICULE DE BREVET EUROPEEN

(11) **EP 0 870 695 B1**
(45) Date de publication et mention de la délivrance du brevet: **05.11.2003**
(21) Numéro de dépôt: 98420058.4
(22) Date de dépôt: 02.04.1998
(51) Int. Cl.: B65D 65/14

(54) **Film à base de polyoléfine pour former un emballage par pliage**
Polyolefinfilm zum Herstellen einer Faltpackung
Polyolefin film for making a package by folding

(30) Priorité: 09.04.1997 FR 9704567
(43) Date de publication de la demande: 14.10.1998
(73) Titulaire: PECHINEY EMBALLAGE FLEXIBLE EUROPE, 92115 Clichy (FR)
(72) Inventeur: Philippe, Michel, 26500 Bourg les Valence (FR)
(74) Mandataire: Pigasse, Daniel

(56) Documents cités:
- WO-A-92/19508
- WO-A-96/37418
- FR-A- 1 376 509
- FR-A- 1 468 818

## Description

### DOMAINE DE L'INVENTION

L'invention concerne les films flexibles utilisés dans l'emballage de portions solides ou semi-solides par pliage. A titre d'exemple de portions solides ou semi-solides emballées dans des films flexibles, on peut citer des produits alimentaires tels que les bouillons KUB ®.

### ETAT DE LA TECHNIQUE

Pour l'emballage typique de produits alimentaires tels que les bouillons KUB ®, on utilise généralement un film complexe successivement constitué d'une feuille mince d'aluminium laqué doré à l'extérieur, d'une couche de cire au centre, et d'une couche de papier mousseline à l'intérieur, ou en désignation condensée : Al/cire/papier. Le conditionnement de blocs de bouillon KUB ® s'effectue de la manière suivante, sur machine automatique :
1) à partir d'une bobine de film, est découpée une portion de film sur lequel est placé ledit bloc,
2) l'ensemble est placé dans une boîte de pliage qui permet de réaliser la succession des plis nécessaires à l'emballage dudit bloc par ladite portion de film, de manière à obtenir un bloc emballé plié,
3) ledit bloc emballé plié circule entre des rails chauffants qui fondent la cire. Celle-ci diffuse dans le papier mousseline et assure ainsi le collage des différents plis formés en 2). On obtient ainsi un bloc emballé collé. Les blocs emballés collés sont ensuite regroupés dans un suremballage, typiquement une cartonnette.

### PROBLEMES POSES

Les problèmes posés par le film d'emballage traditionnel sont de trois ordres :
- d'une part, il a été observé que les films traditionnels conduisaient à des perces, en particulier aux coins desdits blocs, peut-être à la fois par l'action mécanique des coins desdits blocs sur ledit film, et éventuellement par l'action corrosive de grains de sel dudit bloc dans le cas de bouillons KUB ®.
- d'autre part, le bloc emballé collé est relativement difficile à ouvrir.
- enfin, le film traditionnel est d'un coût relativement élevé.

### DESCRIPTION DE L'INVENTION

Selon l'invention, le film pour emballages de blocs rigides ou semi-rigides constitués de parois formées par pliage et scellage dudit film est caractérisé en ce que,
a) il comprend un film à base de polyoléfine,
b) la face extérieure dudit film comprend une couche de scellage à froid formant des plages repérées,
c) la face intérieure dudit film comprend une couche anti-adhérente, éventuellement repérée par rapport auxdites plages repérées.

L'invention nécessite la combinaison des moyens décrits précédemment :
- un film à base de polyoléfine peut être choisi parce que, d'une part il possédera les caractéristiques mécaniques suffisantes et il constituera le plus souvent une barrière suffisante à l'humidité pour le produit à conditionner, et d'autre part son coût est relativement bas.
   S'il était exigé du film selon l'invention une faible perméabilité à l'oxygène, ledit film à base de polyoléfine pourrait, de manière connue, être métallisé.
- une couche de scellage à froid est nécessaire pour que, lors de l'emballage dudit bloc dans une portion découpée dudit film en utilisant généralement une boîte de pliage, le scellage desdites plages repérées s'effectue immédiatement par simple contact des parties mises en regard lors dudit pliage, au moins une des parties mise en regard lors dudit pliage étant recouverte d'une couche de scellage à froid. Ainsi, en sortie de boîte de pliage, ladite portion de film, une fois pliée, n'aura plus la possibilité de se déplier, compte tenu de l'effet mémoire des films de polyoléfine.
- ledit film à base de polyoléfine doit comprendre une couche anti-adhérente, éventuellement repérée par rapport auxdites plages repérées, parce que, sans cela, on observerait un collage en bobine : la couche de scellage, déposée sur la face extérieure dudit film, collerait ou risquerait de coller à la face intérieure de la spire adjacente.
   Les traitements d'anti-adhérence, destinés notamment à éviter le collage entre les spires d'une bobine de film, sont bien connus en eux-mêmes.

Grâce à cette combinaison de moyens, il a été possible de résoudre le problème posé. En effet, le film selon l'invention présente une bien meilleure tenue aux risques de perces que le film traditionnel à base de feuille mince d'aluminium, et cela tant par la meilleure résistance mécanique aux perces que par la meilleure tenue à la corrosion. En outre, l'invention, qui a réussi à combattre l'effet mémoire des films thermoplastiques durant la phase de pliage, utilise ce même effet mémoire pour faciliter le dépliage dudit bloc par le consommateur final.
Enfin, compte tenu du coût relativement faible des films de polyoléfines comparé au coût des feuilles minces d'aluminium, le film selon l'invention est nettement plus économique que les films selon l'état de la technique.

### DESCRIPTION DES FIGURES

La figure 1 est une vue de dessus de la face extérieure du film ou portion de film (1) destiné à former un emballage d'un bloc rigide ou semi-rigide parallélépipédique ayant une base rectangulaire de 32mm x 23mm, et de 10 mm de hauteur.
Les quatre plages repérées (20) de couche de scellage à froid, hachurées verticalement, correspondent à la formation, par pliage, des quatre parois latérales de l'emballage à former.
Chacune des quatre plages (20) comprend deux parties (201, 202) qui, après pliage selon les lignes (203), sont en regard et adhèrent l'une à l'autre, fixant ainsi les parois latérales de l'emballage à former.

Les quatre plages repérées (21) de couche de scellage à froid, hachurées horizontalement, correspondent à la formation, par pliage, de la paroi supérieure de l'emballage à former.
Chacune des quatre plages (21) comprend deux parties (211, 212) qui, après pliage selon les lignes (213), sont en regard et adhèrent l'une à l'autre, fixant ainsi la paroi supérieure de l'emballage à former.
Sur le film (1) est porté une flèche (6) indiquant le sens de déroulement du film en bobine.

La figure 2 est une vue de dessous de la face intérieure du film ou portion de film (1), ayant le même positionnement latéral que la figure 1.
Cette face intérieure comprend deux bandes latérales (3) anti-adhérentes, de manière à ce que les plages repérées (20,21) de la face extérieure n'adhèrent pas à la face intérieure et ainsi permettent le dévidage de la bobine de film.
Entre ces deux bandes, et à une extrémité de la portion (1) de film, se trouve une plage repérée (4) de vernis thermocollant.
Cette plage (4) est située à une distance de 10 mm du bord, de manière à laisser une zone d'ouverture (6) constituant pour le consommateur une prise aisée du film en vue de l'ouverture de l'emballage formé.

### DESCRIPTION DETAILLEE DE L'INVENTION

Selon une modalité de l'invention, le repérage de ladite couche de scellage à froid est choisi en fonction dudit pliage, de manière à ce que, lors dudit pliage, toute plage repérée ou partie de plage repérée soit mise au contact, respectivement, soit d'une autre plage repérée, soit d'une autre partie de la même plage repérée, afin que, après pliage dudit bloc, ne subsiste pas de couche de scellage à froid qui soit libre.
Par couche de scellage à froid, on entend une famille générique de produits adhésifs, connus en eux-mêmes souvent sous le nom de « coldseals », et qui ont la particularité d'adhérer à froid sur eux-mêmes.

Selon une autre modalité, non représentée sur les figures, on peut utiliser des adhésifs actifs à froid qui peuvent adhérer audit film à base de polyoléfine, mais qui n'adhèrent pas à ce même film rendu anti-adhérent.
Dans ce cas, lesdites plages repérées de scellage à froid (20,21) sont de superficie moitié moindre et se limitent à une moitié (201, 211) de plage (20,21).

Selon l'invention, ledit film à base de polyoléfine est choisi, de préférence, parmi le PP, l'OPP, l'OPP métallisé, le PP expansé à aspect nacré.

Selon l'invention, la face intérieure dudit film doit comprendre une couche anti-adhérente, éventuellement repérée par rapport auxdites plages repérées.
Pour cela, soit la face intérieure dudit film à base de PP est rendue anti-adhérente, soit la face intérieure dudit film à base de PP est revêtue d'une couche de vernis anti-adhérent.
Dans le second cas, cette couche de vernis (3) peut être repérée, comme illustré à la figure 2.

Selon une autre modalité de l'invention, ladite face intérieure peut comprendre ledit vernis anti-adhérent en couche repérée, et un vernis thermoscellant en une autre couche repérée, et décalée par rapport à ladite couche de scellage à froid, de manière à ce que, dans ledit film en bobine, une couche de scellage à froid de la face extérieure d'une spire, ne soit pas en regard avec ladite couche de vernis thermoscellant d'une autre spire.
Cette modalité est destinée à augmenter, quand cela est rendu nécessaire notamment par les conditions climatiques locales, l'étanchéité de l'emballage formé, le scellage de plages (20,21) assurant seulement que l'emballage formé ne risque pas de se déplier.

Un autre objet de l'invention est constitué par l'utilisation d'un film selon l'invention pour l'emballage de produits alimentaires se présentant sous forme de blocs rigides ou semi-rigides.

### EXEMPLE DE REALISATION

On a fabriqué un film tel que représenté sur les figures 1 et 2.

On a utilisé un film OPP de 32 µm d'épaisseur avec une face rendue anti-adhérente.
Sur sa face extérieure, on a déposé, de manière repérée et selon les plages (20,21) de la figure 1, une épaisseur de 4 µm d'un vernis de scellage à froid du commerce (vernis à base d'acrylate d'alkyle et de latex naturel).
Sur sa face intérieure, on a déposé une couche repérée (4) de vernis thermocollant du commerce (vernis à base d'acrylate d'alkyle) d'épaisseur 4 µm.

On a utilisé ce film pour emballer des blocs de bouillon KUB ® sur une machine standard munie de boîtes de pliage.
On n'a pas observé de problèmes particuliers lors de l'emballage de ces blocs, qui ont été ensuite mis sous cartonnette .
Durant le transport et le stockage, il n'a pas été observé de perce dudit film.
L'ouverture finale, par le consommateur, s'est avérée plus aisée que celle des emballages selon l'état de la technique, le film à base de polyoléfine ayant tendance, une fois rompus les liens entre les faces scellées, à reprendre sa forme plane initiale.

## Revendications

1. Film pour emballages de blocs rigides ou semi-rigides constitués de parois formées par pliage et scellage dudit film, **caractérisé en ce que**,
a) il comprend un film à base de polyoléfine,
b) la face extérieure dudit film comprend une couche de scellage à froid formant des plages repérées (20, 21),
c) la face intérieure dudit film comprend une couche anti-adhérente (3), éventuellement repérée par rapport auxdites plages repérés.

2. Film selon la revendication 1 dans lequel ledit film à base de polyoléfine est choisi parmi le PP, l'OPP, l'OPP métallisé, le PP expansé à aspect nacré.

3. Film selon la revendication 2 dans lequel la face intérieure dudit film à base de PP est rendue anti-adhérente.

4. Film selon la revendication 2 dans lequel la face intérieure dudit film à base de PP est revêtue d'une couche de vernis anti-adhérent.

5. Film selon la revendication 4 dans lequel ladite face intérieure comprend ledit vernis anti-adhérent en couche repérée, et un vernis thermoscellant en une autre couche repérée (4), et décalée par rapport à ladite couche de scellage à froid, de manière à ce que, dans ledit film en bobine, une couche de scellage à froid de la face extérieure d'une spire, ne soit pas en regard avec ladite couche de vernis thermoscellant d'une autre spire.

6. Utilisation d'un film selon une quelconque des revendications 1 à 6 pour l'emballage de produits alimentaires se présentant sous forme de blocs rigides ou semi-rigides.

7. Utilisation du film selon l'une quelconque des revendications 1 à 5 dans lequel le repérage de ladite couche de scellage à froid est choisi en fonction dudit pliage, de manière à ce que, lors dudit pliage, toute plage repérée ou partie de plage repérée soit mise au contact, respectivement, soit d'une autre plage repérée, soit d'une autre partie de la même plage repérée, afin que, après pliage dudit bloc, ne subsiste pas de couche de scellage à froid qui soit libre.

## Patentansprüche

1. Film zum Herstellen von Packungen mit durch Faltung und Siegelung des Films geformten Wänden für starre oder halbstarre Blöcke, **dadurch gekennzeichnet, dass**
a) er einen Film auf Polyolefinbasis aufweist,
b) die Außenseite des Films eine Kaltsiegelschicht mit ausgebildeten markierten Bereichen (20, 21) aufweist,
c) die Innenseite des Films eine eventuell entsprechend zu den markierten Bereichen markierte nicht haftende Schicht (3) aufweist.

2. Film nach Anspruch 1, wobei der Film auf Polyolefinbasis unter PP, OPP, metallisiertem OPP, aufgeschäumtem, perlmuttartig glänzendem PP gewählt wird.

3. Film nach Anspruch 2, wobei die Innenseite des Films auf PP-Basis nicht heftend gemacht wird.

4. Film nach Anspruch 2, wobei die Innenseite des Films auf PP-Basis mit einer nicht haftenden Lackschicht versehen ist.

5. Film nach Anspruch 4, wobei die Innenseite den nicht haftenden Lack als markierte Schicht und einen Heißsiegellack als weitere markierte Schicht (4) aufweist, welche zur Kaltsiegelschicht versetzt angeordnet ist, so dass beim aufgewickelten Film eine Kaltsiegelschicht auf der Außenseite einer Lage nicht der Heißsiegellackschicht einer anderen Lage gegenüberliegt.

6. Verwendung eines Films nach irgendeinem der Ansprüche 1 bis 5 zur Verpackung von in Form von starren oder halbstarren Blöcken vorliegenden Nahrungsmitteln.

7. Verwendung des Films nach irgendeinem der Ansprüche 1 bis 5, wobei die Markierung der Kaltsiegelschicht in Abhängigkeit von der Faltung so gewählt wird, dass beim Falten jeder markierte Bereich oder Teil des markierten Bereichs jeweils entweder mit einem anderen markierten Bereich oder mit einem anderen Teil desselben markierten Bereichs in Kontakt kommt, damit nach erfolgtem Falten des Blocks keine freiliegende Kaltsiegelschicht bestehen bleibt.

## Claims

1. Film for packages of rigid or semi-rigid blocks made up of walls formed by folding and sealing the said film, **characterized in that**:
(a) it comprises a polyolefin-based film
(b) the outer face of the said film comprises a cold-seal layer forming located patches (20,21),
(c) the inner face of the said film comprises a non-stick layer (3), if necessary located with respect to the said located patches,
wherein the location of the said cold-seal layer is chosen as a function of the said folding so that during the said folding every located patch or portion of located patch is placed in contact, respectively, either with another located patch or with another portion of this same located patch, so that, after folding the said block, no free cold-seal layer remains.

2. Film according to claim 1, wherein the said polyolefin-based film is chosen from among PP, OPP, metallized OPP, and expanded PP of nacreous appearance.

3. Film according to claim 2, wherein the inner face of the said PP-based film is rendered non-stick.

4. Film according to claim 2, wherein the inner face of the said PP-based film is covered with a layer of non-stick varnish.

5. Film according to claim 4, wherein the said inner face comprises the said non-stick varnish in a located layer, and a heat-seal varnish in another located layer (4), offset with respect to the said cold-seal layer, so that when the said film is wound in a roll, a cold-seal layer of the outer face of a coil does not face the said heat-seal varnish layer of another coil.

6. Use of a film according to any one of claims 1 to 6 for packaging foodstuff products having the form of rigid or semi-rigid blocks.

7. Use of the film according to any one of claims 1 to 5, wherein the location of the said cold-seal layer is chosen as a function of the said folding so that during the said folding every located patch or portion of located patch is placed in contact, respectively, either with another located patch or with another portion of this same located patch, so that, after folding the said block, no free cold-seal layer remains.
